# EUROPÄISCHE PATENTSCHRIFT

(11) **EP 0 586 932 B1**
(45) Veröffentlichungstag und Bekanntmachung des Hinweises auf die Patenterteilung: **10.11.1999**
(21) Anmeldenummer: 93113144.5
(22) Anmeldetag: 17.08.1993
(51) Int. Cl.: A42B 3/12, A42B 3/28, A42C 2/00

(54) **Schutzhelm mit einer körpergerechten Polsterung und Vorrichtung zu deren Herstellung**
Protection-helmet with a morphologically head fitted lining and method for manufacturing the same
Casque de protection muni d'une garniture intérieure adaptée à la morphologie de la tête et son procédé de fabrication

(30) Priorität: 11.09.1992 DE 9212247 U
(43) Veröffentlichungstag der Anmeldung: 16.03.1994
(73) Patentinhaber: F.M. FALLERT MOTOR GmbH & Co, MOTORRADSPORT KG, 77855 Achern (DE)
(72) Erfinder: Fallert, Werner, D-77887 Sasbachwalden (DE)
(74) Vertreter: Tiedtke, Harro, Dipl.-Ing.

(56) Entgegenhaltungen:
- EP-A- 0 268 549
- EP-A- 0 320 622
- EP-A- 0 468 675
- EP-A- 0 477 150
- AT-A- 322 230
- DE-A- 2 941 019
- DE-A- 3 327 029
- DE-C- 4 133 222
- FR-A- 2 243 064
- US-A- 3 344 433
- US-A- 3 478 365
- US-A- 3 729 744
- US-A- 4 044 399
- US-A- 4 115 874
- US-A- 4 555 816

## Beschreibung

Die Erfindung betrifft einen Schutzhelm mit einer vorgefertigten Auskleidung und einem individuell anpaßbaren Polsterungselement gemäß dem Oberbegriff des Anspruchs 1.

Aus dem Stand der Technik gemäß der EP 0 468 675 A1 ist ein gattungsgemäßer Schutzhelm mit einem Polsterungselement und einer vorgefertigten Helmauskleidung bekannt.

Hierbei handelt es sich um ein fest an der forgefertigten Auskleidung des Helms fixiertes Bauteil bestehend aus einer elastischen Hülle mit einem Einlaß, der über einen in der Auskleidung ausgebildeten Kanal mit einer Ausschäumvorrichtung verbunden werden kann. Die Hülle kann somit mit einem aushärtenden Kunstharzschaum gefüllt und damit an den Kopf des Trägers individuell angepaßt werden.

Gemäß der EP 0 468 675 A1 ist die Hülle bzw. das ausschäumbare Polsterungselement fester Bestandteil der gesamten Polsterung und daher bereits vorab in dem Schutzhelm derart integriert, daß die Hülle nur über die Auskleidung, bzw. den darin ausgebildeten Kanal befüllbar ist.

Der Erfindung liegt die Aufgabe zugrunde einen Schutzhelm mit einem individuell anpaßbaren Polsterungselement zu schaffen, das einen erweiterten Anwendungsbereich ermöglicht.

Diese Aufgabe wird durch einen Schutzhelm mit den Merkmalen des Anspruchs 1 gelöst.

Die Erfindung besteht demzufolge darin, das Polsterungselement als einen separaten Auskleidungsadapter auszubilden, der nachträglich an der vorfertigen Auskleidung eines Helms lösbar befestigbar ist und somit beispielsweise einen preiswerten, ggf. schlecht passenden herkömmlichen Sturzhelm aufwertet. Wesentlich hierbei ist, daß der erfindungsgemäße Adapter beispielsweise bei einem Helm- oder Trägerwechsel entsprechend ausgetauscht und immer wieder verwendet werden kann.

Weitere vorteilhafte Ausbildungen sind Gegenstand der Unteransprüche.

Die Erfindung wird nachstehend anhand bevorzugter Ausführungsbeispiele unter Bezugnahme auf die Zeichnungen näher erläutert.
Fig. 1, 1a zeigt einen erfindungsgemäß ausgebildeten Belag in Form einer Haube, zur Anpassung einer Polsterung an eine Kopfform nach einem ersten Ausführungsbeispiel der Erfindung,
Fig. 2a bis 2c zeigt die Haube aus Fig. 1, 1a in Verbindung mit einer Hülle zur Ilustration einer vorteilhaften Herstellungsvorrichtung,
Fig. 3 zeigt den Seitenriß eines Integralhelms mit einer mit der Vorrichtung nach Fig. 1, 1a und 2a bis 2c hergestellten Polsterung,
Fig. 4 zeigt eine Draufsicht des Integralhelms nach Fig. 3,
Fig. 5 zeigt eine Frontansicht des Integralhelms nach Fig. 3,
Fig. 6 zeigt den Seitenriß des Integralhelms mit einer Polsterung gemäß dem ersten Ausführungsbeispiel in Vorgrößerung.
Fig. 7 zeigt eine Vorrichtung zur Herstellung einer Polsterung gemäß einem zweiten Ausführungsbeispiel der Erfindung.

In Fig. 1 ist ein erstes Ausführungsbeispiel einer Vorrichtung zur Herstellung eines erfindungsgemäßen Auskleidungsadapters dargestellt, wobei ein Belag vorgesehen ist, der in Form einer Haube 50 zur Anpassung einer Auskleidung 8 an eine Kopfform ausgebildet ist. Die Haube 50 besteht aus einem elastisch verformbaren Material, das entsprechend eine Helmoberteil 1 eines Integralsturzhelms zu einer Schale mit Normkopfgröße Vorgeformt ist. Die Außenkanten der elastischen Haube 50 sind zu einem halbkreisförmigen Kanal 51 umgebogen, der die Haube 50 als geschlossener Kreisring umgibt. Die Außenseite der Haube 50 weist eine Anzahl von im wesentlichen gleichmäßig beabstandeten Vorsprüngen 52 auf, die sich jeweils von einem vorderen bzw. gesichtszugewandten Schalenrand über die Außenseite der Haube 50 in Richtung zum hinteren bzw. nackenzugewandten Schalenrand erstrecken.

Im hinteren Abschnitt der Haube 50 ist ein weiterer Vorsprung 53 ausgebildtet, der die gleichmäßig beabstandeten Vorsprünge 52 rechtwinklig unter Ausbildung eines Kreissegments an der schalenförmigen Haube 50 schneidet. Die Haube 50 weist dabei zwischen zwei benachbarten Vorsprüngen 52 eine Wandstärke auf, die im wesentlichen der Querschnittsdicke einer inneren, weichen Polsterung 9 des auszukleidenden Integralsturzhelms entspricht.

Die erfindungsgemäße Vorrichtung nach dem ersten Ausführungsbeipiel wird desweiteren durch eine Hülle 60 aus einem elastischen Material ergänzt, die an die körperabgewandte Seite der Haube 50 angelegt wird. Diese Hülle 60 ist gemäß der Fig. 2a bis 2c eine Art zweite Haube, die zusammen mit der Haube 50 einen Innen- oder Hohlraum ausbildet und entsprechend einem Normkopf bzw. entsprechend der Kalotte des anzupassenden Helms bereits vorgeformt ist.

Der anzupassende Integralsturzhelm hat gemäß Fig. 3 ein Helmunterteil 2 und ein Helmoberteil 1 mit einer harten Außenschale beispielsweise aus kohlefaserverstärktem Kunstharz, die aus einer inneren und einer äußeren Teilschale 1a, 1b zusammengesetzt ist. Auf der Innenseite der inneren Teilschale 1a befindet sich eine stoßabsorbierende Auskleidung 8 aus einem formstabilen Material, beispielsweise einem geschäumten Kunstharz, an deren Innenseite wiederum eine weiche Polsterung 9 aus einem offenporigen Kunstharzschaum oder einem luft- und feuchtigkeitsdurchlässigen Textil, beispielsweise Goretex, angeordnet ist. Zwischen der weichen Polsterung 9 und der formstabilen Auskleidung 8 ist ein inneres Kanalsystem zur Be- und Entlüftung des Helminnenraums angeordnet, das in Verbindung mit der luft- und feuchtigkeitsdurchlässigen Polsterung 9 eine Luftzirkulation ermöglicht.

Das innere Kanalsystem wird durch eine Vielzahl von inneren Strömungskanälen 4 gebildet, die sich zu einem hinteren Bereich des Helmoberteils 1 erstrecken. In diesem Bereich werden die inneren Strömungskanäle 4 von einem Sammelkanal 5 begrenzt, der unter Ausbildung eines kreissegmentförmigen Abschnitts die inneren Strömungskanäle 4 rechtwinklig schneidet. Der Sammelkanal 5 hat dabei jeweils eine Kanalverbindung mit mindestens einer, im Nackenbereich des Helmoberteils 1 angeordneten Lufteintrittsöffnung 105.

Zwischen der äußeren und der inneren Teilschale 1a, 1b ist im vorderen Abschnitt des Integralhelms ein äußeres Kanalsystem vorgesehen, das durch eine Anzahl von längsverlaufenden, äußeren Strömungskanälen 6 gebildet wird. Die äußeren Strömungskanäle 6 münden in einem oberen Bereich des Helmoberteils 1 in einen Hauptluftkanal 7, der mit einer zur Vorderseite des Integralhelms ausgerichteten Lufteintrittsöffnung 107 einstückig mit der äußeren Teilschale 1b ausgebildet ist.

Die Auskleidung 8 ist ferner mit einer Anzahl von Querkanälen 11 versehen, die eine Verbindung zwischen den inneren Stömungskanälen 4 und dem Hauptluftkanal 7 herstellen.

Der Hauptluftkanal 7 endet in mindestens einer Luftaustrittsöffnung 207, die im hinteren Bereich des Helmoberteils 1 angeordnet ist.

Das Helmunterteil 2 des Integralsturzhelms ist auf der Innenseite ebenfalls mit einer Polsterung 10 versehen, die den Helminnenraum im Hals- und Nackenbereich nahezu abdichtet. Ferner ist das Helmunterteil 2 einstückig mit einem Kinnschutz ausgebildet, in dem eine regelbare Belüftungseinrichtung 40 vorgesehen ist. Die Belüftungseinrichtung 40 wird durch eine Mehrzahl von Belüftungsschlitzen im Kinnschutz gebildet, die eine laminare Luftströmung zur Belüftung und Entfeuchtung einer Visiereinrichtung 3 erzeugen. In der Belüftungseinrichtung 40 ist des weiteren ein Mikrofilter 42 vorgesehen, der in einem Luftdurchlaß 41 in der vorderen Kinnschutzhälfte untergebracht ist.

Die Herstellung und Anpassung der körpergerechten Polsterung mit der vorstehend beschriebenen Vorrichtung wird unter Hinweis auf die Fig. 2a bis 2c auf die folgende Weise bewerkstelligt:

Zuerst wird die Haube 50 über den Kopf einer Person gestülpt und entsprechend der späteren Sitzposition des auszupolsternden Integralhelms ausgerichtet. Anschließend wird die Hülle 60, die im wesentlichen der Form der zu polsternden inneren Teilschale 1a bzw. einem Normkopf entspricht, derart auf die Haube 50 aufgesetzt, daß sie dicht am äußeren Ringkanal 51 der elastischen Haube 50 abschließt und dabei den auszuschäumenden Innenraum ausbildet. Die Höhe des Innenraums kann mittels nicht gezeigter Distanzstücke festgelegt werden, die zwischen der Haube 50 und der Hülle 60 bzw. in den Hohlraum eingeschoben werden. Es ist aber auch möglich, eine bereits vorhandene Auskleidung des Helms selbst als Hulle 60 zu verwenden. D.h., daß ein herkömmlicher Helm mit einer bestimmten Übergröße auf diese Weise angepaßt und mit dem inneren Kanalsystem nachträglich ausgestattet werden kann.

In dem Fall, in dem ein Helm ohne die vorstehend erwähnte Sandwich-Bauweise Verwendung findet, wird die Außenseite der Haube 50 mit einem geschäumten Kunstharz überzogen, welches entsprechend der Schalenform des Helmoberteils 1 moduliert wird. Auf das noch verformbare Kunstharz wird dann die Hülle 60 aufgezogen, die jetzt auf der Innenseite mit entsprechend dem vorstehend beschriebenen äußeren Kanalsystem ausgerichteten Vorsprüngen versehen ist. D.h. daß beim Überziehen der zweiten Hülle 60 die Ringkanäle der Haube 50 und der Hülle 60 unter Ausbildung eines dichten Abschlußes ineinander in Anlage bringbar sind, so daß ein seitliches Entweichen des geschäumten Kunstharzes verhindert werden kann. Es ist natürlich auch möglich die Haube und Hülle bei ihrer Herstellung gleich einstückig auszubilden. Um eine noch bessere Paßform zu erzielen, wird schließlich das Helmoberteil 1 auf die äußere Hülle 60 aufgedrückt und festgehalten.

Nachdem das geschäumte Kunstharz soweit ausgehärtet bzw. vernetzt ist, daß es die eingegebene Form stabil halten kann, wird das Helmoberteil 1 abgenommen und die beiden Hauben 50, 60 vom Auskleidungsadapter abgezogen.

Ist das Ausschäummaterial vollständig ausgehärtet, wird der Adapter in das Helmoberteil 1 eingepaßt und an der Innenseite mit der weichen Polsterung, 9 versehen.

In Fig 6 wird die Auskleidung 8 näher dargestellt. Wie deutlich zu entnehmen ist besteht die formstabile Auskleidung 8 aus einer äußeren Auskleidungsschale 8a und der inneren Auskleidungsschale 8b, oder Adapter, die zur Ausbildung der gesamten Auskleidung 8 ineinandergeschoben sind. Die äußere Auskleidungsschale 8a ist wie vorstehend erwähnt mit einer vorbestimmten Übergröße bezüglich des Kugelradius ihrer Innenseite gefertigt und ermöglicht so die Anpassung des fertigen Sturzhelms an die Kopfform eines Trägers durch Anordnung des Adapters. Dieser Adapter wird in der Fig. 6 durch die innere Auskleidungsschale 8b dargestellt. Dabei ist die innere Auskleidungsschale 8b an ihrer Außenseite mit einer Anzahl von querverlaufenden Vorsprüngen oder Rippen ausgebildet, die sich vorzugsweise in einem vorderen und hinteren Bereich der Helmschale anordnen. Entsprechend diesen Vorsprüngen sind auf der Innenseite der äußeren Auskleidungsschale 8a eine Anzahl von Vertiefungen oder Rücksprüngen eingearbeitet, in die die Vorsprünge in ineinandergeschobenem Zustand beider Auskleidungsschalen formschlüssig eingerastet sind. Es ist dabei anzumerken, daß eine größere Anzahl von Rücksprüngen als Vorsprünge vorgesehen sind, sodaß die Helmaußenschale zur Verbesserung des Tragekonforts individunell in einer bestimmten Sitzposition bezüglich der inneren Auskleidungsschale 8b und damit des Kopfes des Trägers fixiert werden kann. Dieses Ausführungsbeispiel ermöglicht demnach die Einstellung der Sitzposition rasterförmig in Abhängigkeit der Größe der Vor- bzw. Rücksprünge. Um jedoch eine kontinuierliche Verstellung der Sitzposition des Helms zu ermöglichen, können die Vor- und Rücksprünge beispielsweise durch eine Klettverbindung ersetzt werden.

Ein zweites Ausführungsbeispiel der erfindungsgemäßen Vorrichtung ist desweiteren der Fig. 7 zu entnehmen. Gemäß diesem Ausführungsbeispiel hat die Vorrichtung für die Herstellung eines Adapters zur Anpassung eines handelsüblichen, übergroßen Sturzhelms einen Belag, in Form einer Haube 50, die zusammen mit einer darübergezogenen Hülle 60 unter anderem einen ringförmigen Schlauch 54 aus einem elastischen Material vorzugsweise Gummi einstückig bildet, an den mindestens ein weiteres Schlauchstück 55 in einer Diagonalen des Schlauchrings 54 einstückig angeschlossen ist. Der Innenraum des ringförmigen Schlauchs 54 steht dabei mit dem Innenraum des Schlauchstücks 55 in Fluidverbindung. Die Länge des durch die Haube 50 und die Hülle 60 einstückig gebildeten Schlauchstücks 55 ist ferner so gewählt, daß dieses eine Auswölbung zwischen den Anschlußpunkten an den ringförmigen Schlauch 54 erfährt, wodurch sich eine kugel- bzw. schalenförmige Gestalt ausbildet, die im wesentlichen an einen Normkopf bzw. an den inneren Kugelradius der bereits vorhandenen Auskleidung des zu adaptierenden Helms angeglichen ist.

Bei dieser Ausführungsform werden die inneren Luftkanäle bereits durch die Spalte oder Freiräume zwischen dem ringförmigen Schlauch 54 und dem diagonal verlaufenden Schlauchstück 55 ausgebildet, d.h. daß im weitesten Sinne die Rippen durch die einzelnen voneinander beabstandeten Schlauchwände der Haube 50 und der Hülle 60 gebildet werden, sodaß die zusätzliche Ausbildung der Haube 50 mit äußeren Rippen, wie es gemäß dem ersten Ausführungsbeispiel bei einer geschlossenen Haube und Hülle vorgesehen ist, bei diesem Ausführungsbeispiel nur als ergänzende Maßnahme optional vorgesehen oder auch weggelassen werden kann.

An dieser Stelle sei noch darauf hingewiesen, daß auch mehrere parallel oder winklig zueinander verlaufende Schlauchstücke vorgesehen werden können, wodurch sich die Auflagefläche des späteren Adapters am Trägerkopf erhöht und die Zahl der Belüftungskanäle vergrößert wird.

Für die Herstellung des Polsteradapters wird der schlauchförmige Belag 50, 60 wie im ersten Ausführungsbeispiel unmittelbar über den Kopf des späteren Helmträgers gezogen und der anzupassende Helm aufgesetzt. Zur Adaption des Sturzhelms wird anschließend der noch fließfähige geschäumte Kunstharz in den Hohlraum des Belags 50, 60 solange gepreßt, bis die einzelnen Abstände zwischen der vorhandenen Helmauskleidung und dem Kopf ausgeglichen sind. Nach Aushärten des Kunstharzes zur formstabilen inneren Auskleidungsschale kann dann der Helm abgenommen und die innere Auskleidungsschale entweder nach Abziehen des Belags 50, 60 oder einfach zusammen mit dem Belag 50, 60 in den Helm eingeklebt werden. Mit dem Abdecken des Helmadapters durch das vorhandene weiche Innenpolster ist der Anpassungsvorgang an die individuelle Kopfform des Trägers beendet.

Es wird hierbei nochmals darauf hingewiesen, daß die Adaption eines Helms beliebig oft immer mit demselben Adapter vorgenommen werden kann, ohne daß dessen Geometrie wesentlich verändert oder wiederholt an die Kopfform desselben Trägers erneut angepaßt werden muß. Geringe Geometrieabweichungen unterschiedlicher Helme können demnach durch die Wahl eines geeigneten Adaptermaterials mit einer entsprechenden Elastizität ohne Nacharbeitung des Adapters ausgeglichen werden, ohne daß sich die Kontur der Adapterinnenseite ändert.

## Patentansprüche

1. Schutzhelm mit einem Polsterungselement (8b) und einer Außenschale (1a, 1b), in die eine formstabile, stoßdämpfende Auskleidung (8a) eingesetzt ist und einem weichen, luftdurchlässiges Polster (9) zur Verkleidung der formstabilen, stoßdämpfenden Auskleidung (8a), wobei sich das Polsterungselement (8b) zwischen der Auskleidung (8a) und dem weichen Polster (9) befindet sowie aus einem schlag- und/oder stoßdämpfenden, formstabilen Material besteht, dessen Innenseite individuell der Kontur des Kopfes eines Helmträgers plastisch angeglichen ist und wobei das Polsterungselement (8b) ein zur Auskleidung (8a) separat gefertigter Auskleidungsadapter ist, dessen Außenseite einer Innenfläche der zu adaptierenden Auskleidung (8a) plastisch angepaßt ist,
**dadurch gekennzeichnet, daß**
der Auskleidungsadapter (8b) an der Innenfläche der Auskleidung (8a) für deren nachträgliche Anpassung an die jeweilige Kopfform des Helmträgers lösbar befestigbar ist.

2. Schutzhelm nach Anspruch 1,
**dadurch gekennzeichnet, daß**
der Auskleidungsadapter (8b) auf seiner Innenseite eine Mehrzahl von längs verlaufenden, an einer Vorderkante sich öffnenden, nutenförmigen Kanälen (4) aufweist.

3. Schutzhelm nach Anspruch 1 oder 2,
**dadurch gekennzeichnet, daß**
der Auskleidungsadapter (8b) aus einem Ring und zumindest einem den Ring durchquerenden sowie zu einer vom Ring aufgespannten Ebene im wesentlichen halbkugelförmig ausgewölbten Stab besteht, so daß zwischen dem Ring und dem zumindest einen Stab spaltförmige Freiräume entstehen.

4. Schutzhelm nach Anspruch 2 oder 3,
**dadurch gekennzeichnet, daß**
die nutenförmigen Kanäle (4) oder die Freiräume ein Belüftungssystem des Schutzhelms bilden.

5. Schutzhelm nach einem der vorstehenden Ansprüche,
**dadurch gekennzeichnet, daß**
das schlag- und/oder stoßdämpfende, formstabile Material des Auskleidungsadapters (8b) ein aushärtender Kunstharzschaum ist.

6. Schutzhelm nach einem der vorstehenden Ansprüche,
**dadurch gekennzeichnet, daß**
der Auskleidungsadapter (8b) mit einer Halte- oder Befestigungseinrichtung versehen ist, mittels der der Auskleidungsadapter (8b) an der Auskleidung (8a) des Schutzhelms lösbar fixiert ist.

7. Schutzhelm nach Anspruch 6,
**dadurch gekennzeichnet, daß**
die Befestigungseinrichtung eine Klettverbindung ist.

## Claims

1. Safety helmet comprising a padding element (8b) and an outer shell (1a, 1b) into which is inserted a shape-retaining shock-absorbing lining (8a) and a soft air-permeable padding (9) for dressing the shape-retaining shock-absorbing lining (8a), and the padding element (8b) is located between the lining (8a) and the soft padding (9) and composed of a knock- and/or shock-absorbing shape-retaining material the inside of which is individually and plastically matched to the head contour of the wearer of a helmet, and the padding element (8b) is a lining adapter which is manufactured separately from the lining (8a) and the outside of which is plastically matched to the inside surface of the lining to be adapted (8a), **characterised in that** the lining adapter (8b) is detachably mounted onto the inside surface of the lining (8a) for subsequent matching to a respective head shape of the wearer of the helmet.

2. Safety helmet according to Claim 1, **characterised in that** the lining adapter (8b) comprises on its inside a plurality of grooveshaped channels (4) which extend longitudinally and open at a front edge.

3. Safety helmet according to Claim 1 or 2, **characterised in that** the lining adapter (8b) is composed of a ring and at least one strip, which both passes through the ring and is essentially semispherically bulged relative to a plane which is set by the ring, so that gapshaped free spaces are formed between the ring and the at least one strip.

4. Safety helmet according to Claim 2 or 3, **characterised in that** the grooveshaped channels (4) of the free spaces form a ventilating system of the safety helmet.

5. Safety helmet according to one of the above claims, **characterised in that** the knock- and/or shock-absorbing shape-retaining material of the lining adapter (8b) is a curing synthetic resin foam.

6. Safety helmet according to one of the above claims, **characterised in that** the lining adapter (8b) is provided with a support or mounting device by means of which the lining adapter (8b) is detachably fixed to the lining (8a) of the safety helmet.

7. Safety helmet according to Claim 6, **characterised in that** the mounting device is a barbed hook connection.

## Revendications

1. Casque de protection comportant un élément de rembourrage (8b) et une coque extérieure (1a, 1b), dans laquelle est inséré un habillage (8a) de forme stable, qui amortit les chocs, et un coussin mou (9), perméable à l'air, servant à recouvrir l'habillage de forme stable (8a), qui amortit les chocs, et dans lequel l'élément de rembourrage (8b) est situé entre l'habillage (8a) et le coussin mou (9) et est réalisé en un matériau de forme stable, qui amortit les secousses et/ou les chocs et dont la face intérieure est adaptée individuellement, d'une manière plastique, au contour de la tête d'un porteur du casque et dans lequel l'élément de rembourrage (8b) est un adaptateur de l'habillage, fabriqué séparément pour l'habillage (8a) et dont la face extérieure est adaptée, d'une manière plastique, à une surface intérieure de l'habillage (8a) devant être adapté,
caractérisé en ce que
l'adaptateur (8b) de l'habillage peut être fixé de façon amovible sur la surface intérieure de l'habillage (8a) pour son adaptation ultérieure à la forme respective de la tête du porteur du casque.

2. Casque de protection selon la revendication 1, caractérisé en ce que
l'adaptateur (8b) de l'habillage comporte, sur sa face intérieure, une multiplicité de canaux longitudinaux (4) en forme de rainures, qui s'ouvrent au niveau d'un bord avant.

3. Casque de protection selon la revendication 1 ou 2, caractérisé en ce que
l'adaptateur (8b) de l'habillage est constitué par une bague et au moins une tige qui traverse la bague et est cintrée avec une forme sensiblement hémisphérique en direction d'un plan défini par la bague de telle sorte qu'il existe des espaces libres en forme de fentes entre la bague et au moins une tige.

4. Casque de protection selon la revendication 2 ou 3, caractérisé en ce que
les canaux (4) en forme de rainures ou les espaces libres forment un système d'aération du casque de protection.

5. Casque de protection selon l'une des revendications précédentes, caractérisé en ce que
le matériau de forme stable, qui amortit les secousses et/ou les chocs, de l'adaptateur (8b) de l'habillage est une mousse de matière plastique durcissable.

6. Casque de protection selon l'une des revendications précédentes, caractérisé en ce que
I'adaptateur (8b) de l'habillage comporte un dispositif de retenue ou de fixation à l'aide duquel l'adaptateur (8b) de l'habillage est fixé de façon amovible à l'habillage (8a) du casque de protection.

7. Casque de protection selon la revendication 6, caractérisé en ce que
le dispositif de fixation est un système de liaison à bande agrippante.
